# EUROPÄISCHE PATENTSCHRIFT

(11) **EP 0 279 418 B1**
(45) Veröffentlichungstag und Bekanntmachung des Hinweises auf die Patenterteilung: **30.09.1992**
(21) Anmeldenummer: 88102262.8
(22) Anmeldetag: 17.02.1988
(51) Int. Cl.: A47F 5/08

(54) **Profilleiste zur Erstellung einer zur Aufnahme von Einhängeartikeln geeigneten Wand**
Profiled slat for constructing a panel for the receipt of articles to be hung
Latte profilée pour la construction d'un panneau conçu pour recevoir des articles à accrocher

(30) Priorität: 20.02.1987 DE 3705414
(43) Veröffentlichungstag der Anmeldung: 24.08.1988
(73) Patentinhaber: ADAMS WERBUNG HEINZ PETER ADAMS GMBH + CO., D-37079 Göttingen (DE)
(72) Erfinder: Adams, Heinz Peter, D-3400 Göttingen (DE)
(74) Vertreter: Rehberg, Elmar, Dipl.-Ing.

(56) Entgegenhaltungen:
- FR-A- 2 578 732
- US-A- 4 420 087
- US-A- 4 579 308

## Beschreibung

Die Erfindung bezieht sich auf eine als Extrusionsprofil aus Kunststoff oder Aluminium ausgebildete Profilleiste zur Erstellung einer zur Aufnahme von Anhängeartikeln geeigneten Wand, mit ineinandergreifenden Fortsätzen zum Zusammenfügen mehrerer Abschnitte der Profilleiste übereinander, mehreren der Aussteifung dienenden Kammern und mindestens einem Einhängeschlitz, der dann auf halber Höhe auf der Vorderseite der Profilleiste angeordnet ist und an den sich nach beiden Seiten gleich hohe, gegenüber den ineinandergreifenden Fortsätzen jeweils um die halbe Breite eines Einhängeschlitzes zurückversetzt angeordnete Frontstege anschließen. Es gibt eine große Vielzahl von Einhängeartikeln, also insbesondere Warenträger, die mit einem Ansatzstück an beliebiger Stelle jedes Einhängeschlitzes eingehängt und damit an Ort und Stelle plaziert werden können. Auf diesen Warenträgern wird dann die Ware angeboten. Eine Profilleiste der eingangs beschriebenen Art ist aus der FR-A-25 78 732 bekannt. Diese Profilleiste weist einen symmetrischen Aufbau von Vorder- und Rückseite auf. Das heißt, die Ausbildung der Frontstege entspricht genau der Ausbildung von Rückenstegen und einem Einhängeschlitz auf der Vorderseite ist auf gleicher Höhe ein Einhängeschlitz auf der Rückseite der Profilleiste zugeordnet. Den zwischen den Front- bzw. Rückenstegen angeordneten Einhängeschlitzen sind jeweils gesonderte Profilabschnitte zugeordnet, die das Innere der Einhängeschlitze vollständig begrenzen und an die Enden der Front- bzw. Rückenstege anschließen. Die den Einhängeschlitzen zugeordneten Profilabschnitte erlauben bei der Verwendung der Profilleiste nur eine Orientierung. Die Verwendung einer "auf den Kopf gestellten" Profilleiste zum Einhängen von Einhängeartikeln ist nicht möglich. Die Profilabschnitte der einander zugeordneten Einhängeschlitze auf Vorder- und Rückseite der Profilleiste sind jeweils durch einen Quersteg miteinander verbunden, wodurch das Innere der Profilleiste zur Aussteifung in zwei Kammern aufgeteilt ist. Die ineinandergreifenden Fortsätze der Profilleiste bestehen aus mehreren sich nach dem Zusammenfügen mehrerer Abschnitte der Profilleiste überlappenden Lamellen. Die Lamellen sind jeweils an Querstreben angeordnet, die die Profilleiste oberund unterseitig begrenzen. Die Oberseite der Profilleiste weist hierbei zwei parallel verlaufende Lamellen auf, während an der Oberseite vier vorgesehen sind. Jeweils zwei Lamellen an der Unterseite der Profilleiste eines Abschnitts umgreifen eine der Lamellen an der Oberseite eines anderen Profilabschnitts. Hierbei sind die jeweils eine Lamelle an der Oberseite umgreifenden Lamellen an der Unterseite von unterschiedlicher Länge. Die äußeren Lamellen sind kürzer und kommen nicht zur Anlage an den die zugeordnete Oberseite im wesentlichen bildenden Quersteg. Hierdurch wird ein Spalt markiert, der zur Aufnahme von Befestigungsschrauben vorgesehen ist. An den einander zugeordneten Lamellen von Ober- und Unterseite der Profilleiste sind ineinandergreifende Vorrichtungen zur gegenseitigen Fixierung vorgesehen. Die bekannte Profilleiste erlaubt zwar den Aufbau einer auch beidseitig zu nutzenden, zur Aufnahme von Einhängeartikeln geeigneten Wand diese ist jedoch unverhältnismäßig tief. Bei der Montage der Profilleiste an einer Trägerwand wird somit relativ viel Innenraum verschenkt. Die ist auf den aufwendigen Innenaufbau der Einhängeschlitze sowie die Konstruktion der ineinandergreifenden Fortsätze zurückzuführen. Durch die Tiefe der Profilleiste und die Anordnung der Querstege treten ferner Stabilitätsprobleme auf. An den Einhängeartikeln auftretende Drehmomente können zumindest bei der Ausbildung der Profilleiste aus Kunststoff nur durch Verformung der Vorderstege aufgefangen werden. Außerdem fällt negativ auf, daß die Profilleiste nur in einer Orientierung zur Erstellung einer zur Aufnahme von Einhängeartikeln geeigneten Wand nutzbar ist. Gerade bei hektisch durchgeführten Ladeninnenausbauten, wie sie der Regel entsprechen, besteht demgemäß die große Gefahr, daß die Profilleisten "auf dem Kopf" montiert werden und dies erst relativ spät festgestellt wird.

Eine einfache Profilleiste zur Erstellung einer zur Aufnahme von Einhängeartikeln geeigneten Wand, mit nut- und federartigen Fortsätzen zum Zusammenfügen mehrerer Abschnitte der Profilleiste ist ebenfalls bekannt. Sie besteht aus einem Holzprofil, welches durch einen Fräsvorgang in die gewünschte Form gebracht worden ist. Nut- und federartige Fortsätze an beiden Längskanten dieser Holzprofilleiste gestatten es, mehrere Abschnitte jeweils übereinander zu stecken und mit einer Trägerwand zu verankern, so daß letztendlich die Wand bzw. das Wandelement zum Einhängen der Einhängeartikel entsteht. Die bekannte Holzprofilleiste ist aus massivem Holz gefräst und weist eine durchgehende Frontfläche und auch eine durchgehende Rückseite auf, so daß der Einhängeschlitz nur jeweils zwischen zwei derartigen Profilleisten entsteht. Es versteht sich, daß an einem Ende dieser Profilleiste ein nasenartig vorspringender Fortsatz vorgesehen sein muß, damit die Einhängeartikel diesen Fortsatz beim Einhängen entsprechend hintergreifen können. Die einzelnen Abschnitte der Profilleiste werden mit der Trägerwand verleimt und/oder verschraubt. Vorteilhaft ist an dieser bekannten Profilleiste, daß durch Verwendung des Werkstoffs Holz gleichsam automatisch eine durchaus ansprechende Oberfläche entsteht, die nur noch eine geringe Nachbehandlung erfordert. Auch läßt sich eine Wand aus diesen bekannten Profilleisten vergleichsweise einfach, beispielsweise im Selbstbau, zusammensetzen und aufbauen. Zur Herstellung der Profilleisten aus Holz genügt es, die Holzleisten entsprechend zu fräsen bzw. zu hobeln. Nachteilig ist daran aber, daß eine solche Wand nur für die Aufnahme geringer Belastungen geeignet ist, weil die Ansatzstücke der Einhängeartikel, die die nasenartigen Fortsätze hintergreifen, oft dazu führen, daß bei Überlastung der Fortsatz aus der Wand wegbricht, wodurch die Wand praktisch nicht mehr weiterverwendet werden kann. Zur Erzeugung hochwertiger Oberflächen ist zudem eine lohnintensive Behandlung erforderlich. Auch die Montage einer solchen Wand aus derartigen Profilleistenabschnitten aus Holz ist in der Regel durchaus mit gewissem Aufwand verbunden, insbesondere dann, wenn die Abschnitte durch verdeckte Verschraubung mit der Trägerwand verbunden werden müssen.

Zur Erzeugung unempfindlicher Oberflächen ist es auch bereits bekannt, von einer Profilleiste aus Holz auszugehen und diese mit Kunststoff zu ummanteln, indem die Profilleiste durch eine Düse ausgepreßt und dabei mit dem Kunststoff ummantelt wird. Es entsteht eine glatte, pflegeleichte Oberfläche. Die Stabilität einer solchen Profilleiste und der daraus erstellten Wand ist vergleichsweise gering. Auch der Nachteil des Ausbrechens bei Überlastung ist nach wie vor gegeben.

Um solche Wände oder Wandelemente, die manchmal auch als Schlitzwände bezeichnet werden, herzustellen, ist es weiterhin bekannt, von einer Holzspanplatte auszugehen und in diese Nuten einzufräsen, die dann zweckmäßig mit einzusteckenden Metallprofilen ausgekleidet werden, um der Ausbruchgefahr zu begegnen. Hierbei entsteht der Vorteil, daß die Holzspanplatte gleichsam von vornherein auch die Funktion der Trägerwand übernimmt, also eine gesonderte Befestigung zwischen einem Profil und einer Trägerwand nicht erforderlich ist. Auch ergibt sich hier eine gute Belastbarkeit, insbesondere bei Verwendung von Metallprofilen, die die von den Einhängeartikeln ausgeübten Kräfte auf eine größere Fläche aufteilen. Nachteilig ist jedoch das erforderliche Einschieben der Metallprofile und auch eine nachfolgende Oberflächenbehandlung zumindest auf der Frontseite, so daß letztendlich eine derart aufgebaute Wand insofern auch nicht allen Anforderungen genügt, als die Variations- und Anpassungsmöglichkeiten insoweit beschränkt sind.

Der vorliegenden Erfindung liegt die Aufgabe zugrunde, eine Profilleiste der eingangs beschriebenen Art aufzuzeigen, die raumsparend und äußerst stabil gegenüber an den Einhängeartikeln angreifenden Lastmomenten ist, sowie eine unter allen Umständen problemlose Montage ermöglicht.

Erfindungsgemäß wird dies dadurch erreicht, daß die ineinandergreifenden Fortsätze als Nut und Feder ausgebildet sind, daß die Profilleiste einen durchgehenden Rückensteg aufweist, daß jeweils im Bereich der Einhängeschlitze ein in der Längsmittelebene der Profilleiste angeordneter, mit Unterbrechungen versehener Mittelsteg vorgesehen ist, daß an den an die Unterbrechungen anschließenden Enden des Mittelstegs durchgehende Querstege vorgesehen sind, die die Frontstege mit dem Rückensteg verbinden, daß der Rückensteg mit dem Mittelsteg fluchtend endet und zwischen den Endbereichen von Mittelsteg und Rückensteg die Nut ausgebildet ist und daß die Einhängeschlitze symmetrisch ausgebildet sind. Die neue Profilleiste weist eine auffällig geringe Tiefe auf. Diese beruht nicht allein auf dem Verzicht der Ausbildung von Einhängeschlitzen an Vorder- und Rückseite der Profilleiste. Wesentlich ist auch, daß nahezu allen Profilabschnitten eine Doppelfunktion zukommt. Frontstege, Mittelsteg und Querstege begrenzen zusammen das Innere der Einhängeschlitze und machen so zusätzliche Profilabschnitte überflüssig. Die durchgehenden Querstege oberhalb und unterhalb der symmetrischen Einhängeschlitze sorgen zudem für die erwünschte außerordentliche Stabilität der Profilleiste gegenüber an den Einhängeartikeln einwirkenden Drehmomenten. Diese werden nämlich direkt durch die Querstege auf den Rückensteg übertragen, der so großflächig wie möglich auf einer Trägerwand aufliegt. Besonders auffällig ist weiterhin, daß der Bereich der Einhängeschlitze bei der neuen Profilleiste noch stabiler zu sein scheint als der Bereich zwischen jeweils zwei Einhängeschlitzen, was gegenüber dem Stand der Technik überrascht. Die Ausbildung der ineinandergreifenden Fortsätze als Nut und Feder scheint nur eine Trivialisierung von aus dem Stand der Technik Bekanntem zu sein. In Verbindung mit der Ausbildung der Nut durch die Endbereiche von Mittelsteg und Rückensteg ergibt sich jedoch der beachtliche Vorteil, die Profilleiste unter Sicherung der ineinandergreifenden Fortsätze sehr fest an die tragende Wand anschrauben zu können, ohne daß das Material der Profilleiste übermäßig beansprucht wird. Der durchgehende Rückensteg ist nicht einzig und allein als großflächige Anlage an eine die Profilleisten tragende Wand verwendbar. Er kann auch die optisch gefällige Rückseite eines Warenträger bilden. Durch die geringe Tiefe der neuen Profilleiste ist es problemlos möglich, zwei Ebenen aus Profilleisten rückwärtig aneinander vorzusehen, um einen beidseitig zu benutzenden Warenträger auszubilden. Wenn auf der Frontseite der Profilleiste nur ein Einhängeschlitz vorgesehen ist, dann ist dieser auf halber Höhe der Profilleiste angeordnet und der zweite Einhängeschlitz wird dann im Verband zwischen zwei benachbarten Profilleistenabschnitten gebildet. Zu diesem Zweck beträgt der Rückversatz des Endes der Frontstege die halbe Breite eines Einhängeschlitzes. Ist dagegen die Profilleiste vergleichsweise höher ausgebildet oder weist sie mehr komplette Einhängeschlitze auf der Vorderseite auf, dann gilt entsprechendes. Wenn zwei komplette Schlitze auf der Vorderseite vorgesehen sind, so sind diese dann jeweils auf 1/3 und auf 2/3 der Höhe der Profilleiste angeordnet. In jedem Fall vereinfacht sich der Montageaufwand und es ergibt sich eine Erhöhung der Festigkeit nicht nur an der Profilleiste, sondern auch an der gesamten Wand. Es ergeben sich hierdurch völlig neue Möglichkeiten und vor allen Dingen eine Ausführungsvariante, bei der eine komplette durchgehende Trägerwand in Fortfall kommt. Die neue Profilleiste läßt sich preiswert herstellen, erhält gleichsam automatisch eine kratzfeste Oberfläche. Sie weist ein geringes Gewicht bei hoher Belastbarkeit auf und läßt sich ohne weiteres vor Ort bei der Erstellung der Wand einsetzen und verwenden. Schließlich besitzt die im Extrusionsverfahren hergestellte Profilleiste eine hohe Maßhaltigkeit und gestattet es daher, auch die nut- und federartigen Fortsätze mit engeren Toleranzen herzustellen, so daß die einzelnen Abschnitte der Profilleiste nicht nur zusammengefügt werden können, sondern sich tatsächlich beim Zusammenstecken hinsichtlich ihrer Stabilität auch gegenseitig unterstützen.

Die nut- und federartigen Fortsätze können als Schnappverbindungs-Elemente ausgebildet sein, so daß es möglich ist, die Abschnitte der Profilleiste durch einen Schiebevorgang quer zu ihrer Längserstreckung zusammenzufügen.

Der Mittelsteg kann im Bereich des oder der Einschiebeschlitze eine Rille aufweisen, die als Markierung für die Verwendung von Befestigungsschrauben dienen kann, wenn dennoch die neue Profilleiste durch einen Verschraubungsvorgang mit einer Trägerwand verbunden werden soll und die Vorteile von Einhängewinkeln in Verbindung mit den Befestigungsnuten nicht genutzt werden.

Vorteilhaft können Winkelstücke zum Einschieben in Kammern der Profilleiste vorgesehen sein, die Haken zum Einhängen in Schlitzschienen aufweisen. Damit läßt sich in Verbindung mit Schlitzschienen eine sehr stabile Wand erstellen, die in sehr dekorativer Weise zur Aufnahme der Einhängeartikel und der daran zu befestigenden Waren dient. Es ist auch möglich, die durchgehende Rückwand der Profilleistenabschnitte in bestimmten Abständen zu durchbrechen, um hier Löcher zu schaffen, durch die seitlich hindurch die Winkelstücke in die Kammern eingeschoben werden können. In den Kammern können vorstehende Rippen zum wahlweisen Einschieben der Winkelstücke vorgesehen sein. Damit wird der Abstand der aus den Profilleistenabschnitten gebildeten Wand zur Befestigungsstelle variiert. Darüberhinaus dienen die vorstehenden Rippen der Versteifung der Profilleiste und der Wand.

Die Frontstege können an ihren beiden Enden einander zugeordnete, nach vorn überstehende Fortsätze aufweisen, die Hinterschneidungen für die Verankerung von Einschiebestreifen bilden. Die Einschiebestreifen können in verschiedener Weise bedruckt oder gefärbt sein, um so den farblichen Eindruck einer solchen Wand sehr schnell variieren zu können. Die Einschiebestreifen können beispielsweise auch aus einem streifenartig zerschnittenen Foto bestehen. Da die Einschiebestreifen in der Regel nur der Veränderung des dekorativen Aussehens und der Oberfläche der Wand - mit Ausnahme der Einhängeschlitze - dienen, können sie vergleichsweise dünn ausgebildet sein.

In der Regel werden die Frontstege eben gestaltet sein. Es ist jedoch auch möglich, diesen eine gekrümmte Oberfläche, konvex oder konkav, oder auch eine gestufte Oberfläche zuzuordnen bzw. die Oberfläche derart auszubilden. Auch hierdurch entstehen dekorative Effekte.

Die Erfindung wird anhand einiger Ausführungsbeispiele weiter verdeutlicht und beschrieben. Es zeigen:
- Figur 1: einen Querschnitt durch eine erste Ausführungsform der Profilleiste,
- Figur 2: eine perspektivische Darstellung einer Wand, die aus Abschnitten von Profilleisten gemäß Figur 1 zusammengesetzt ist,
- Figur 3: eine Seitenansicht eines Einhängeprofils,
- Figur 4: eine Draufsicht des Einhängeprofils gemäß Fig. 6 und
- Figur 5: einen Querschnitt einer Profilleiste in einer zweiten Ausführungsform,
- Figur 6: eine perspektivische Darstellung eines Winkelstücks,
- Figur 7: eine perspektivische Darstellung beim Einhängen eines Profilleistenabschnitts in eine Schlitzschiene und
- Figur 8: eine perspektivische Darstellung der Variation der Oberfläche der Profilleiste durch unterschiedliche Einschiebestreifen.

Die in Figur 1 dargestellte Profilleiste ist als Extrusionsprofil 1 aus Kunststoff ausgebildet und weist einen durchgehenden Rückensteg 8 auf. Über Querstege 20 sind Frontstege 4 gehalten, die insoweit identische Abmessungen aufweisen und die auch symmetrisch angeordnet sind. Die beiden Frontstege 4 bilden die Frontansicht der Profilleiste und sind somit auf der Vorderseite 5 angeordnet. Die beiden Frontstege 4 enden überstehend über die Querstege 20 und schließen zwischen sich einen kompletten Einhängeschlitz 6 ein, der dazu dient, einen entsprechenden Fuß eines Einhängeartikels einzuführen und einen der beiden überstehenden Frontstege 4 zu hintergreifen. Solche Einhängeartikel und die Art und Weise ihrer Verwendung ist bekannt und braucht daher nicht erläutert zu werden. Etwa in der Längsmittelebene der Profilleiste ist ein mit Unterbrechungen versehener Mittelsteg 2 angeordnet. Der Mittelsteg 2 ist dabei jeweils dort ausgebildet, wo die Frontstege 4 über die Querstege 20 überstehen. Hier bildet der Mittelsteg 2 neben dem Rückensteg 8 jeweils die zweite Verbindung zwischen den Querstegen 20. Die beiden Frontstege 4 enden rückversetzt gegenüber dem Mittelsteg 2 um die halbe Breite eines Einhängeschlitzes 6, so daß im Verband an der Übergangsstelle zwischen zwei benachbarten Abschnitten der Profilleiste jeweils noch ein Einhängeschlitz 6 entsteht. Durch den Rückensteg 8, die Querstege 20 und die Frontstege 4 werden Kammern 22, 23 gebildet bzw. begrenzt, die geschlossen ausgebildet sind und als geschlossenes Hohlprofil einen beachtlichen Aussteifungseffekt erbringen. Hierbei werden die Kammern 22 von den Querstegen 20 in Verbindung mit dem Frontsteg 4 und dem Rückensteg 8, die Kammern 23 von den Querstegen 20 in Verbindung mit dem Mittelsteg 2 und dem Rückensteg 8 gebildet. Eine weitere, offene Kammer geht in den Einschiebeschlitz 6 über. Neben den Querstegen 20 ist der Mittelsteg 2 mit dem Rückensteg 8 oben und unten in der gezeigten Weise verbunden, wobei hier ein federartiger Fortsatz 16 und ein nutartiger Fortsatz 17 gebildet sind, so daß auf diese Art und Weise benachbarte Abschnitte der Profilleiste über eine Schnappverbindung 16, 17 ineinander einrastend miteinander verbunden werden können. Es versteht sich, daß diese Schnappverbindung 16, 17 in zusammengstecktem Zustand insbesondere von der Vorderseite 5 her unsichtbar ist. Im Bereich des komplett ausgebildeten Einhängeschlitzes 6 weist der Mittelsteg 2 eine Rille 21 auf, die als Hilfsmittel für die Verwendung von Befestigungsschrauben dient. Die Rille 21 ist durch ihre verdeckte Lage hinter den Einhängeschlitzen 6 ebenfalls weitgehend unsichtbar.

Aus einer Anzahl von Abschnitten von Profilleisten gemäß Figur 1 läßt sich eine Wand 18 erstellen, wie sie in Figur 2 dargestellt ist. Dabei kann eine Trägerwand Verwendung finden bzw. ein rahmenartiger Aufbau, der beispielsweise auch mit Laufrollen 19 versehen ist. Eine solche Wand 18 kann beidseitig mit Abschnitten der Profilleiste belegt bzw. aus solchen gestaltet sein, wobei es auch möglich ist, auf eine Trägerwand zu verzichten und über die Befestigungsnuten und entsprechende Winkel oder Schienenstücke eine direkte Verbindung zwischen den beiden Seiten herzustellen. Es versteht sich und ist ohne weiteres vorstellbar, daß natürlich auch ortsfeste Wände, auch in nur einseitiger Ausstattung mit der Profilleiste gemäß Figur 1 erstellt werden können.

Figur 3 zeigt eine Ausführungsform eines Einhängeprofils 24. Das Einhängeprofil 24 weist zwei Seitenwände 25, eine Frontwand 26 und eine Rückwand 27 auf. Die Seitenwände 25 und die Frontwand 26 haben im Querschnitt dieselbe Länge, währenddessen die Rückwand 27 demgegenüber eine größere Länge aufweist. Der Querschnitt des Einhängeprofils ist also rechteckig, wobei die Rückwand 27 mit einer Verlängerung 28 versehen ist. Auf der Rückseite 10 des Einhängeprofils 24 sind Nasen 29 angeordnet. Das Einhängeprofil 24 kann aus Metall oder auch aus Kunststoff hergestellt werden. Zur Befestigung der Profilleiste wird das Einhängeprofil 24 in eine der Kammern 22 hineingeschoben. Dabei weist das Einhängeprofil 24 gegenüber der Profilleiste einen seitlichen Überstand auf, so daß die Nasen 29 in entsprechende Schienen eingreifen können. Solche Schienen sind bekannt, so daß auf deren Darstellung verzichtet werden kann. Sie weisen meist einen U-förmigen Querschnitt auf und besitzen fluchtend angeordnete Schlitze. Diese Schienen sind mit der Trägerwand mittels Schrauben oder anderer geeigneter Befestigungsmittel verbunden. Die Nasen 29 des Einhängeprofils 24 greifen dann hinter die Wandung der Schienen, wodurch eine feste und sichere Verbindung der Profilleiste mit der Trägerwand hergestellt wird.

Figur 4 zeigt eine Draufsicht des Einhängeprofils 24. Die Frontwand 26 ist um den Abstand 30 gegenüber dem Ende der Rückwand 27 zurückversetzt. Im Bereich des Abstands 30 sind auf der Rückseite 10 des Einhängeprofils 24 die Nasen 29 angeordnet. Der Abstand 30 ist so gewählt, daß bei Befestigung des Einhängeprofils 24 an den bekannten Schienen die Frontwand 26 und die Seitenwände 25 bündig mit der Profilleiste abschließen. Damit bekommt die Befestigung der Profilleiste mittels Einhängeprofil 24 ein gefälliges Aussehen.

Die in Figur 5 dargestellte zweite Ausführungsform der Profilleiste ist an sich ähnlich aufgebaut wie das Ausführungsbeispiel gemäß Figur 1. Die Profilleiste gemäß Figur 5 baut jedoch auf einer Dreifacheinheit auf und ist somit breiter gestaltet. Sie besitzt zwei komplett ausgebildete Einhängeschlitze 6 und erhält im Verband dann noch jeweils einen dritten Einhängeschlitz. Jeder der Einhängeschlitze 6 weist die Breite x auf. Der oberste und der unterste Frontsteg 4 der Profilleiste enden relativ zu den nut- und federartigen Fortsätzen 16 und 17 um die halbe Breite (x/2) zurückversetzt, so daß sich im Verband auch an dieser Stelle zwischen zwei benachbarten Profilabschnitten ein Einschiebeschlitz der Breite x ergibt. Die Frontstege 4 sind auf ihrer der Vorderseite 5 zugekehrten Oberfläche eben ausgebildet. Sie könnten an dieser Stelle aber auch konvex oder konkav oder gestuft ausgebildet sein. Die Frontstege 4 enden in Fortsätzen 37 und 38, die einander zugekehrt sind und zwischen sich in der so gebildeten Hinterschneidung einen Einschiebestreifen 39 aufnehmen, der durch Einsatz bzw. Austausch die Oberfläche des Extrusionsprofils 1 und der daraus erstellten Wand leicht verändert werden kann.

Zur Befestigung einer aus mehreren solchen Abschnitten gemäß Figur 5 zusammengestellten Wand, beispielsweise an einer Schlitzschiene 33 (Figur 7), dienen Winkelstücke 31, wie eines beispielhaft in Figur 5 in gestrichelter Linienführung eingezeichnet ist. Ein solches Winkelstück 31, wie es in Figur 6 perspektivisch dargestellt ist, weist eine Platte 34 und einen rechtwinklig abstehenden Haken 32 auf, mit dessen Hilfe es in die Schlitzschiene einhängbar ist, wobei der Haken 32 mehrere Ausnehmungen zum wahlweisen Einhängen aufweisen kann. Innerhalb der Kammer 22 sind frei endende Rippen 35 und 36 vorgesehen, zwischen denen in drei verschiedenen Stellungen (Figur 5) die Platte 34 eines Winkelstücks eingeschoben werden kann, so daß auch damit der Abstand von der Schlitzschiene 33 in verschiedener Weise gewählt oder eingestellt werden kann.

Figur 8 verdeutlicht noch einmal, wie das dekorative Aussehen des Extrusionsprofils 1 und damit der aus solchen Abschnitten gebildeten Wand durch Einschiebestreifen 39 wahlweise verändert werden kann. Diese Einschiebestreifer 39 bestehen in der Regel aus bedrucktem Papier, durch welches beispielsweise ein marmorartiger Effekt oder eine Leinenstruktur oder auch lediglich die farbliche Gestaltung der Wandung erzeugt bzw. leicht verändert werden kann.

## Patentansprüche

1. Als Extrusionsprofil aus Kunststoff oder Aluminium ausgebildete Profilleiste zur Erstellung einer zur Aufnahme von Einhängeartikeln geeigneten Wand, mit ineinandergreifenden Fortsätzen zum Zusammenfügen mehrerer Abschnitte der Profilleiste übereinander, mehreren der Aussteifung dienenden Kammern und mindestens einem Einhängeschlitz, der dann auf halber Höhe auf der Vorderseite der Profilleiste angeordnet ist und an den sich nach beiden Seiten gleich hohe, gegenüber den ineinandergreifenden Fortsätzen jeweils um die halbe Breite eines Einhängeschlitzes zurückversetzt angeordnete Frontstege anschließen, dadurch gekennzeichnet, daß die ineinandergreifenden Fortsätze als Nut (17) und Feder (16) ausgebildet sind, daß die Profilleiste (1) einen durchgehenden Rückensteg (8) aufweist, daß jeweils im Bereich der Einhängeschlitze (6) ein in der Längsmittelebene der Profilleiste (1) angeordneter, mit Unterbrechungen versehener Mittelsteg (2) vorgesehen ist, daß an den an die Unterbrechungen anschließenden Enden des Mittelstegs (2) durchgehende Querstege (20) vorgesehen sind, die die Frontstege (4) mit dem Rückensteg (8) verbinden, daß der Rückensteg (8) mit dem Mittelsteg (2) fluchtend endet und zwischen den Endbereichen von Mittelsteg (2) und Rückensteg (8) die Nut (17) ausgebildet ist und daß die Einhängeschlitze (6) symmetrisch ausgebildet sind.

2. Profilleiste nach Anspruch 1, dadurch gekennzeichnet, daß die Nut (17) und die Feder (16) als Schnappverbindungselemente ausgebildet sind.

3. Profilleiste nach Anspruch 1 oder 2, dadurch gekennzeichnet, daß der Mittelsteg (2) im Bereich des oder der Einhängeschlitze (6) eine Rille (21) aufweist.

4. Profilleiste nach einem der Ansprüche 1 bis 3, dadurch gekennzeichnet, daß Winkelstücke (31) zum Einschieben in Kammern (22) der Profilleiste vorgesehen sind, die Haken (32) zum Einhängen in Schlitzschienen (33) aufweisen.

5. Profilleiste nach Anspruch 4, dadurch gekennzeichnet, daß in den Kammern (22) vorstehende Rippen (35, 36) zum wahlweisen Einschieben der Winkelstücke (31) vorgesehen sind.

6. Profilleiste nach einem der Ansprüche 1 bis 5, dadurch gekennzeichnet, daß die Frontstege (4) an ihren beiden Enden einander zugeordnete, nach vorn überstehende Fortsätze (37, 38) aufweisen, die Hinterschneidungen für die Verankerung von Einschiebestreifen (39) bilden.

7. Profilleiste nach einem der Ansprüche 1 bis 6, dadurch gekennzeichnet, daß die Frontstege (4) ebene Oberflächen aufweisen.

8. Profilleiste nach einem der Ansprüche 1 bis 6, dadurch gekennzeichnet, daß die Frontstege (4) gekrümmte Oberflächen aufweisen.

## Claims

1. Profile moulding configured as a plastic or aluminium extrusion profile for erecting a wall suitable for receiving suspension articles, having interlocking extensions for joining together a plurality of sections of the profile moulding one on top of the other, a plurality of chambers serving to provide stiffening and at least one suspension slot, which is then disposed half-way up on the front side of the profile moulding and to which are connected, towards both sides, front-bars which are of equal height and are set back, in relation to the interlocking extensions, by in each case half the width of a suspension slot, characterised in that the interlocking extensions are configured as groove (17) and tongue (16), in that the profile moulding (1) exhibits a continuous back-bar (8), in that in the area of the suspension slots (6) there is provided, in each case, a centre-bar (2) disposed in the longitudinal mid-plane of the profile moulding (1) and provided with interruptions, in that at the ends, adjoining the interruptions, of the centre-bar (2), there are provided continuous cross-bars (20) connecting the front-bars (4) to the back-bar (8), in that the back-bar (8) ends flush with the centre-bar (2) and the groove (17) is configured between the end areas of centre-bar (2) and back-bar (8), and in that the suspension slots (6) are configured symmetrically.

2. Profile moulding according to Claim 1, characterised in that the groove (17) and the tongue (16) are configured as snap-in connection elements.

3. Profile moulding according to Claim 1 or 2, characterised in that the centre-bar (2) exhibits a channel (21) in the area of the suspension slot(s) (6).

4. Profile moulding according to one of Claims 1 to 3, characterised in that angled pieces (31) are provided for pushing the profile moulding into chambers (22), which angled pieces exhibit hooks (32) for suspension in slotted rails (33).

5. Profile moulding according to Claim 4, characterised in that in the chambers (22), protruding ribs (35, 36) are provided for the optional pushing-in of the angled pieces (31).

6. Profile moulding according to one of Claims 1 to 5, characterised in that the front-bars (4) exhibit, at their two ends, extensions (37, 38) assigned to one another and jutting out frontwards, which form undercuts for the anchorage of push-in strips (39).

7. Profile moulding according to one of Claims 1 to 6, characterised in that the front-bars (4) exhibit level surfaces.

8. Profile moulding according to one of Claims 1 to 6, characterised in that the front-bars (4) exhibit curved surfaces.

## Revendications

1. Latte profilée sous la forme d'un profilé d'extrusion en matière plastique ou en aluminium, pour la construction d'un panneau approprié pour recevoir des articles à accrocher, avec des appendices s'engageant l'un dans l'autre pour assembler en les superposant plusieurs sections de la latte profilée, avec plusieurs chambres servant au raidissement et avec au moins une fente d'accrochage qui est alors disposée à mi-hauteur sur la face antérieure de la latte profilée et à laquelle se raccordent de part et d'autre des ailes frontales de même hauteur, disposées chaque fois en étant décalées, par rapport aux appendices s'engageant l'un dans l'autre, d'une distance égale à la demi-largeur d'une fente d'accrochage,
**caractérisée** en ce que :
- les appendices s'engageant l'un dans l'autre sont sous la forme d'une rainure (17) et d'une languette (16),
- la latte profilée (1) présente une aile postérieure (8) continue,
- il est prévu chaque fois, dans la région des fentes d'accrochage (6), une aile médiane (2) disposée dans le plan longitudinal médian de la latte profilée (1) et munie d'ouvertures,
- il est prévu, sur les extrémités de l'aile médiane (2) se raccordant auxdites ouvertures, des ailes transversales (20) continues qui relient les ailes frontales (4) à l'aile postérieure (8),
- l'aile postérieure (8) se termine en alignement avec l'aile médiane (2) et la rainure (17) est ménagée entre les régions terminales de l'aile médiane (2) et de l'aile postérieure (8), et
- les fentes d'accrochage (6) ont une forme symétrique.

2. Latte profilée selon la revendication 1, caractérisée en ce que la rainure (17) et la languette (16) sont agencées sous la forme d'éléments à encliquetage.

3. Latte profilée selon la revendication 1 ou 2, caractérisée en ce que l'aile médiane (2) présente dans la région de la fente ou des fentes d'accrochage (6) une nervure (21).

4. Latte profilée selon une des revendications 1 à 3, caractérisée en ce que sont prévues des équerres (31) destinées à être insérées dans des chambres (22) et présentant des crochets (32) pour être accrochées dans des rails à fentes (33).

5. Latte profilée selon la revendication 4, caractérisée en ce qu'il est prévu dans les chambres (22) des nervures saillantes (35, 36) pour l'insertion sélective des équerres (31).

6. Latte profilée selon une des revendications 1 à 5, caractérisée en ce que les ailes frontales (4) présentent sur les deux extrémités des appendices (37, 38) tournés l'un vers l'autre en étant saillants vers l'avant, qui constituent des rainures pour l'ancrage de bandes (39) à insérer par coulissement.

7. Latte profilée selon une des revendications 1 à 6, caractérisée en ce que les ailes frontales (4) présentent des faces planes.

8. Latte profilée selon une des revendications 1 à 6, caractérisée en ce que les ailes frontales (4) présentent des faces courbes.
